# FASCICULE DE BREVET EUROPEEN

(11) **EP 0 612 894 B1**
(45) Date de publication et mention de la délivrance du brevet: **03.11.1999**
(21) Numéro de dépôt: 94400028.0
(22) Date de dépôt: 05.01.1994
(51) Int. Cl.: E04B 2/74, E04C 2/40

(54) **Panneau destiné à l'industrie du bâtiment**
Paneel für die Bauindustrie
Panel for the purpose of the building industry

(30) Priorité: 20.01.1993 FR 9300671
(43) Date de publication de la demande: 31.08.1994
(73) Titulaire: Balbinot, Anélio, F-70400 Chalonvillars (FR)
(72) Inventeur: Balbinot, Anélio, F-70400 Chalonvillars (FR)
(74) Mandataire: Lemoyne, Didier

(56) Documents cités:
- EP-A- 0 244 312
- FR-A- 724 853
- FR-A- 1 275 442
- FR-A- 1 297 830
- FR-A- 1 335 498
- US-A- 2 335 303

## Description

La présente invention concerne un panneau destiné à l'industrie du bâtiment, constitué par un assemblage de plaques d'un matériau de construction.

L'invention trouve une application particulièrement avantageuse dans le domaine de l'industrie du bâtiment, notamment pour la réalisation de cloisons de séparation ou de rénovation de locaux anciens.

Pour monter des cloisons de séparation entre deux pièces d'une habitation ou des cloisons de rénovation prévues pour être appliquées contre un mur présentant des défauts de planéité et/ou des irrégularités de surface, on a recours à une technique connue de l'industrie du bâtiment qui consiste à assembler en panneaux des plaques d'un matériau de construction, tels que des carreaux de plâtre maçonnés comme des briques, ou encore des plaques de plâtre.

Toutefois, les carreaux de plâtre présentent l'inconvénient d'être lourds et coûteux en main d'oeuvre de maçonnerie, tandis que, par ailleurs, la réalisation de panneaux de plaques de plâtre exige l'installation d'une ossature complexe s'élevant depuis le sol jusqu'au plafond du local considéré. De plus, du fait des médiocres performances du plâtre, les cloisons ainsi obtenues n'offrent pas de qualités satisfaisantes quant à la solidité mécanique et l'isolation thermique.

Le document FR-A-1 335 498 décrit ainsi la réalisation de panneaux de cloison, selon le préambule de la revendication 1, à partir d'un assemblage de plaques en plâtre, en matériau aggloméré ou contreplaqué, montées sur des rails de support s'étendant le long d'un plancher et d'un plafond et assemblées par l'intermédiaire de raccords verticaux à faux-tenons profilés. Le pourtour des plaques est creusé de gorges pour le montage sur des rails profilés en V et pour l'introduction des faux-tenons avec un liant de raccordement. De tels panneaux de cloison ou de plafond ont l'inconvénient d'être lourds, peu solides et de montage complexe.

Par ailleurs, un autre document FR-A-1.275.442 décrit un procédé de réalisation de sous-plafond par assemblage de dalles isolantes montées dans un réseau de fils de support tendus. Les dalles mises en oeuvre dans ce procédé sont faites de matière cellulaire légère, c'est-à-dire de mousse ou de matière caoutchouteuse. Ce procédé nécessite de nombreuses et délicates opérations de pose et ne paraît pas compatible avec la réalisation de cloisons solides.

Aussi, le problème technique à résoudre par l'objet de la présente invention est de proposer un panneau destiné à l'industrie du bâtiment, constitué par un assemblage de plaques d'un matériau de construction, panneau qui serait de pose rapide et facile tout en conférant solidité et légèreté à l'assemblage obtenu.

La solution au problème technique posé consiste toujours à constituer un panneau par assemblage de plaques de matériau de construction montées à bords jointifs sur des éléments de support s'étendant parallèlement sur toute la longueur du panneau, les plaques s'étendant d'un seul tenant sur toute la hauteur du panneau, avec la particularité selon l'invention que les plaques sont des plaques de polystyrène extrudé encastrables à bords mâles et femelles assemblées à bords jointifs, sans raccord intermédiaire.

Ainsi, en raison du choix du polystyrène extrudé comme matériau de construction, bien plus solide que le plâtre et de meilleure isolation thermique, on obtient un panneau mécaniquement rigide, et ceci d'autant plus que lesdites plaques de polystyrène extrudé s'étendent d'un seul tenant sur toute la hauteur du panneau, sans qu'il y ait besoin de raccords intermédiaires comme pour les carreaux de plâtre montés en briques, ou d'ossature complexe comme pour les plaques de plâtre.

Il convient de souligner que l'utilisation de plaques de polystyrène extrudé comme matériau de base pour la construction de panneaux n'est pas usuelle dans l'industrie du bâtiment. Elles sont en effet systématiquement et uniquement employées en tant qu'isolant comme substitut de la laine de verre, sous forme de plaques clouées, agrafées ou collées contre une cloison.

En fait, il n'était pas envisagé d'utiliser des plaques uniquement en polystyrène extrudé pour constituer des parois de cloisons ou de plafonds mais seulement une utilisation en doublage.

Ainsi, le document EP 0 244 312 décrit un élément d'isolation et de cloisonnement emboîtable constitué d'un moulage de plâtre autour d'un noyau de matériau isolant, l'isolant étant notamment du polystyrène extrudé. Un préjugé technique déniant toute qualité mécanique aux isolants de type polystyrène, même extrudé, apparaît justement dans ce document qui précise que "pour garantir la rigidité finale souhaitée de la paroi constituée par l'assemblage des éléments, il est nécessaire qu'une partie des organes d'emboîtement soit en plâtre".

On peut également observer qu'en raison de la densité plus faible du polystyrène extrudé et d'une ossature simplifiée, le panneau conforme à l'invention est beaucoup plus léger que les panneaux actuels en carreaux de plâtre par exemple.

De manière à augmenter encore la rigidité du panneau de l'invention, il y a avantage à ce que lesdites plaques de polystyrène extrudé sont maintenues à leur jonction par des moyens de rigidification fixés à leurs extrémités dans des points d'ancrage aménagés le long desdits éléments de support.

Dans un premier mode de réalisation de l'invention, lesdites plaques de polystyrène extrudé étant des plaques encastrables à bords mâles et femelles, lesdits moyens de rigidification sont des tiges de rigidification disposées entre lesdits bords mâles et femelles.

Il convient de souligner à ce propos que lesdites tiges de rigidification n'interviennent en aucune manière dans l'assemblage du panneau conforme à l'invention. En particulier, elles ne servent pas à solidariser entre eux les éléments de support, ceux-ci étant fixés séparément par exemple, au sol et au plafond du local considéré, dans le cas d'un panneau destiné à réaliser une cloison verticale de séparation. Les tiges de rigidification n'ont pour but que d'assurer la cohésion des différentes plaques de polystyrène extrudé entre elles.

La pose du panneau, objet de l'invention, peut être sensiblement plus rapide, d'un facteur trois à quatre, par rapport au montage de l'ossature généralement utilisée pour les plaques de plâtre, du fait que, dans un mode de réalisation particulier, lesdites tiges de rigidification présentent une flexibilité suffisante pour être engagées par flexion élastique dans lesdits points d'ancrage. Le temps gagné à la pose, ajouté à la simplicité de la structure, permet de compenser le coût, plus élevé que le plâtre, du polystyrène extrudé, ce qui a pour conséquence de pouvoir livrer les panneaux conformes à l'invention au même prix que les habituels panneaux de plâtre, avec les avantages supplémentaires rappelés ci-dessus.

Selon un deuxième mode de réalisation de l'invention, lesdits moyens de rigidification sont des éléments linéaires de rigidification présentant :
- une section conjuguée du profil des bords jointifs desdites plaques de polystyrène extrudé,
- au moins une languette de fixation à un élément de support,
- une pluralité de pointes aménagées sur chaque face desdits éléments linéaires, destinées à pénétrer, par lesdits bords jointifs, dans la masse de deux plaques adjacentes entre lesquelles sont disposés les éléments linéaires de rigidification.

Ce deuxième mode de réalisation est plus particulièrement adapté au cas où le polystyrène extrudé utilisé offre une moindre résistance mécanique.

La description qui va suivre en regard des dessins annexés, donnés à titre d'exemples non limitatifs, fera bien comprendre en quoi consiste l'invention et comment elle peut être réalisée.

La figure 1a est une vue en perspective éclatée d'un premier mode de réalisation d'un panneau conforme à l'invention.

La figure 1b est une vue en perspective éclatée d'un deuxième mode de réalisation d'un panneau conforme à l'invention.

La figure 2 est une vue partielle de dessus en coupe de deux plaques d'un matériau de construction en cours d'assemblage selon le panneau montré sur la figure 1a.

La figure 3 est une vue de côté en coupe d'un premier élément de support portant un premier exemple de points d'ancrage.

La figure 4 est une vue de côté en coupe d'un deuxième élément de support portant un deuxième exemple de points d'ancrage.

La figure 5 est une vue en perspective d'un deuxième moyen de rigidification du panneau conforme à l'invention.

La figure 6 est une vue partielle de dessus en coupe de deux plaques d'un matériau de construction en cours d'assemblage selon le panneau montré sur la figure 1b.

La figure 7 est une vue partielle de dessus en coupe de deux plaques d'un matériau de construction en cours d'assemblage selon une variante du panneau montré sur la figure 1b.

La figure 8 est une vue en perspective éclatée d'un moyen de fixation d'un panneau conforme à l'invention.

La figure 9 est une vue de côté du moyen de fixation de la figure 8.

Les figures 10, 11, 12 et 13 sont des vues en perspective éclatée de variantes de réalisation du moyen de fixation montré sur les figures 8 et 9.

La figure 14 est une vue en perspective du moyen de fixation de la figure 10 muni d'un joint de dilatation.

Les figures 15a et 15b sont respectivement des vues de face et de côté du joint de dilatation de la figure 14.

La figure 1a représente, en perspective éclatée, un panneau destiné à l'industrie du bâtiment, constitué par un assemblage de plaques 10a,10b,10c d'un matériau de construction qui, conformément à l'invention, est composé de polystyrène extrudé pour les nombreux avantages qu'il présente par rapport au plâtre traditionnel, comme cela a été exposé ci-dessus.

Le panneau de la figure 1a comporte deux éléments 20a,20b de support, à savoir un élément 20a de support supérieur généralement destiné à être fixé au plafond du local concerné, et un élément 20b de support inférieur, prévu pour être fixé au sol dudit local. On peut observer sur la figure 1a que les éléments 20a, 20b de support peuvent être des cornières à profil en L présentant respectivement un retour 22a,22b définissant un plan de référence pour les plaques 10a, 10b, 10c lors du montage du panneau.

De préférence, les plaques 10a,10b,10c de polystyrène extrudé sont découpées de manière à ce qu'elles s'étendent d'un seul tenant sur toute la hauteur du panneau, assurant ainsi une meilleure rigidité à l'assemblage réalisé. Ainsi que le montrent les figures 1a et 2, les plaques 10a, 10b, 10c sont montées à bords jointifs sur les éléments 20a,20b de support, et maintenues à leur jonction par des moyens de rigidification formés par des tiges 30 de rigidification engagées à leurs extrémités dans des points 21a,21b d'ancrage aménagés le long desdits éléments 20a,20b de support.

On a montré sur les figures 1a et 2 des plaques 10a, 10b,10c encastrables à bords mâles 11a,11b et femelles 12b,12c, les bords mâles présentant un relief longitudinal destiné à coopérer avec une rainure longitudinale conjuguée des bords femelles. Comme l'indique plus particulièrement la figure 2, les tiges 30 de rigidification sont disposées entre les bords mâles 11a par exemple et femelles 12b par exemple, lorsque les plaques 10a, 10b sont assemblées à bords jointifs par collage, notamment, sur toute leur hauteur.

Les points 21a,21b d'ancrage peuvent être réalisés de diverses manières, tel que le point 21a d'ancrage de la figure 3 formé par perforation de la cornière 20a.

On peut voir sur les figures 1b et 4 une variante d'éléments de support constitués par des cornières 20'a,20'b creuses à profil en P présentant également des retours 22'a,22'b. Dans cet exemple illustré plus spécialement sur la figure 4, les tiges de rigidification sont simplement introduites dans les trous 21'a ou 21'b, aménagés dans la cornière 20'a ou 20'b à profil P.

Le montage des tiges 30 de rigidification est considérablement simplifié lorsqu'elles présentent une flexibilité suffisante pour être engagées par flexion élastique dans les points 21a,21b,21'a,21'b d'ancrage. A titre d'exemple, les tiges 30 de rigidification sont en acier et découpées sur une longueur sensiblement égale à la hauteur du panneau. Pour monter lesdites tiges, on peut introduire d'abord leur extrémité inférieure dans les points 21b,21'b d'ancrage de la cornière inférieure 20b,20'b puis on exerce sur les tiges un effort de flexion jusqu'à pouvoir introduire l'extrémité supérieure des tiges dans les points 21a,21'a d'ancrage de la cornière supérieure 20a,20'a. Enfin, l'effort de flexion est supprimé pour permettre aux tiges 30 de rigidification de se mettre en place naturellement, par simple retour élastique.

Bien entendu, afin de tenir compte des différentes épaisseurs des plaques 10a,10b,10c,10'a,10'b,10'c, plusieurs points d'ancrage peuvent être aménagés sur la largeur des éléments 20a,20b,20'a,20'b de support.

Sur la figure 1b, est illustrée une variante de réalisation de l'invention selon laquelle les moyens de rigidification sont des éléments linéaires 30' de rigidification présentant, comme l'indiquent également les figures 5 et 6, une section conjuguée du profil des les figures 5 et 6, une section conjuguée du profil des bords jointifs 11'a,12'b et 11'b,12'c des plaques 10'a,10'b,10'c de polystyrène extrudé. Dans l'exemple représenté, lesdits bords jointifs montrent un profil carré, mâle ou femelle, contrairement au profil arrondi des bords 11a,12b,11b,12c des plaques 10a,10b,10c de la figure 1a. En conséquence, la section des éléments 30' de rigidification a également la même forme carrée.

D'autre part, des languettes 34' de fixation des éléments linéaires 30' de rigidification aux éléments 20'a,20'b de support sont prévues à chacune des extrémités desdits éléments de rigidification. Des trous 31' permettent de visser les languettes 34' dans les trous 21'a,21'b homologues aménagés dans les éléments 20'a, 20'b de support.

Sur chacune des faces des éléments linéaires 30' de rigidification sont disposées, par exemple par perforation, une pluralité de pointes 32',33' destinées, lors de l'assemblage du panneau de l'invention, à pénétrer par les bords jointifs 11'a,12'b et 11'b,12'c, dans la masse de deux plaques adjacentes 10'a,10'b et 10'b,10'c entre lesquelles sont placés les éléments 30' de rigidification.

Afin de faciliter la pose de la première plaque du panneau, et ainsi que le montre la figure 5, les éléments linéaires 30' de rigidification sont munis de trous 35' permettant le vissage desdits éléments 30' directement dans le bord de ladite première plaque.

Dans le mode de réalisation de la figure 1b, deux éléments 30' de rigidification sont utilisés à chaque extrémité des plaques 10'a,10'b,10'c de polystyrène extrudé. Il est bien entendu que si la hauteur des panneaux était normalisée, on pourrait n'utiliser qu'un seul élément de rigidification fixé à chaque extrémité languettes de fixation.

La figure 7 donne un autre exemple de profil, en escalier, pour les bords 11''a,12''b des plaques 10''a,10''b. L'élément linéaire 30'' de rigidification utilisé est du même type que celui des figures 1b,5 et 6, avec des pointes 32'',33'' sur chaque face, à la différence près que l'élément 30'' de la figure 7 présente un profil en escalier identique à celui des bords 11''a,12''b.

Il convient aussi de souligner que si les bords des plaques ne montrent aucun relief, les éléments linéaires de rigidification peuvent être de simples fers plats munis de pointes.

Après la pose des plaques de polystyrène extrudé, celles-ci peuvent reçevoir un revêtement de finition qui peut être soit un enduit destiné à être peint ou tapissé, soit un crépis grillagé, ou tout autre type de revêtement.

Le panneau de l'invention, tel qu'il vient d'être décrit, est prévu pour consitutuer des cloisons ou des parois verticales entre le sol et un plafond. Il est possible toutefois de mettre en oeuvre ce type de panneau pour réaliser des cloisons ou des parois suspendues telles que des faux-plafonds.

Dans ce but, on a recours à un moyen de fixation dudit panneau à un élément porteur, tel que référencé 50 sur la figure 9, qui peut être une planche fixée à un chevron d'une toiture ou à un plafond d'un local dans le but de réaliser un plafond suspendu.

Selon le mode de réalisation des figures 8 et 9, ledit moyen 40 de fixation comprend une patte 41 de fixation audit élément porteur 50, pourvue de trous 46 permettant l'introduction de clous ou de vis dans l'élément porteur 50. D'autre part, le moyen 40 de l'élément porteur 50. D'autre part, le moyen 40 de fixation comporte des dents effilées qui, dans le mode de réalisation des figures 8 et 9, sont organisées en deux paires 42a,42b;43a,43b. Ces dents effilées sont destinées à pénétrer, par le bord 12a, dans la masse d'une plaque 10a d'extrémité du panneau.

On peut observer que les dents effilées 42a,42b;43a,43b sont portées par une patte intermédiaire 47 formant un angle de 90° avec la patte 41 de fixation. Bien entendu, selon la configuration de l'installation, lesdites dents effilées pourraient être directement portées par la patte 41 de fixation sans renvoi de 90°.

Il apparaît sur les figures 8 et 9 que les deux paires de dents effilées du moyen 40 de fixation sont reliées par une plaquette 44 de raccordement susceptible de coopérer avec le profil, ici un profil femelle, d'un bord 12a de la plaque 10a d'extrémité lors de la pénétration desdites dents effilées 42a,42b;43a,43b.

Dans le cas où le panneau conforme à l'invention est équipé de tiges 30 de rigidification, il est prévu que ladite plaquette 44 de raccordement porte, soudé par exemple, un clips 45 de maintien desdites tiges de rigidification.

Sur les figures 10 à 13, on peut voir que ladite plaquette 44 de raccordement porte également des dents effilées 48a,48b,49, opposées aux dents effilées 42a,42b,43a,43b. Dans l'exemple de disposition représenté, les dents 48a,48b sont dans le prolongement des dents 42a,42b, tandis que la dent 49 est située sur la médiane des dents 43a,43b. Les moyens 40' et 40'' de fixation des figures 10 à 13 peuvent donc être également utilisés pour coopérer avec des bords mâles objet de l'invention.

Les moyens 40' et 40'' de fixation des figures 10,12 et 11, 13 sont tout à fait analogues, sauf que les pattes 41'' de fixation des moyens 40'' sont plus courtes et seront de préférence utilisées lorsque l'espace disponible pour la suspension du panneau est réduite.

Il apparaît sur les figures 10 à 13 que les pattes 41'' et 41' de fixation comportent respectivement une ou deux languettes 49 pliables à 90°, découpées dans les pattes de fixation elles-mêmes et portant un trou 50 de passage d'une tige 60 de suspension, comme le montre la figure 10a associée au moyen 40' de fixation de la figure 10. La tige 60 de suspension peut être une tige filetée, fixée à l'élément porteur 50 et réglable en hauteur à l'aide de deux écrous 61 et 62 susceptibles d'être bloqués en position contre les languettes 49 pliables.

Bien entendu, si les pattes de fixation sont directement fixées à l'élément porteur 50 par l'intermédiaire des trous 46' ou 46'', lesdites languettes 49 sont maintenues en position non pliées.

Les figures 12 et 13 illustrent une variante de réalisation dans laquelle les pattes 41',41'' comportent un bord plié 41'a,41''a permettant de fixer les moyens 40',40'' de fixation à l'aide des trous 46',46'' sur une face d'un élément porteur 50, parallèle aux plaques 10a,10b,10c... du panneau selon l'invention. Dans ce cas, il est prévu que lesdits bords repliés 41'a,41''a comportent également un trou 51 de passage pour ladite tige 60 de suspension.

Les figures 14, 15a, 15b montrent un moyen 40' de fixation, identique à celui représenté sur la figure 10, muni d'un joint 70 de dilatation destiné à absorber les dilatations thermiques liées aux variations de température.

Ce joint 70 de dilatation comprend essentiellement une plaque 71 de fixation plate, portant des trous 75 permettant de fixer ladite plaque 71 sur un élément porteur 50. A une extrémité, est découpé un embout 72 en forme générale de T, prévu pour être introduit à l'intérieur d'une découpe 52 d'une languette 49 pliable de la patte 41' de fixation, de manière à ce que le moyen 40' de fixation soit suspendu au joint 70 de dilatation par l'intermédiaire de l'embout 72.

L'introduction de l'embout 72 dans la découpe 52 est facilitée par la forme cambrée donnée au joint 70 de dilatation au niveau dudit embout, ainsi que le montre la figure 15b.

L'absorption des dilatations est obtenue du fait du jeu vertical de l'embout 72 dans la découpe 52.

Dans le mode de réalisation illustré sur les figures 14, 15a, 15b, la patte 71 de fixation présente un repli 76 portant des trous 73, 74 de passage d'une tige 60 de suspension.

## Revendications

1. Panneau pour la réalisation de parois suspendues, ou de cloisons de séparation ou de rénovation de locaux, constitué par un assemblage de plaques (10a, 10b, 10c ; 10'a, 10'b, 10'c) d'un matériau de construction, ledit panneau comportant deux éléments (20a, 20b ; 20'a, 20'b) de support s'étendant parallèlement sur toute la longueur du panneau, lesdites plaques d'un matériau de constuction étant montées à bords jointifs sur lesdits éléments de support et s'étendant d'un seul tenant sur toute la hauteur du panneau, caractérisé en ce que lesdites plaques sont des plaques de polystyrène extrudé encastrables à bords mâles (11a, 11b ; 11'a, 11'b) et femelles (12b, 12c ; 12'b, 12'c) assemblées à bords (11a, 12b, 11b, 12c) jointifs, sans raccord intermédiaire, afin d'obtenir un panneau solide, léger, rigide mécaniquement et isolant thermiquement.

2. Panneau selon la revendication 1, caractérisé en ce que lesdites plaques encastrables assemblées à bords jointifs sont maintenues à leur jonction par des moyens de fixation (40, 40', 40") et/ou de rigidification (30, 30') présentant une section conjuguée du profil des bords (11a, 12b ; 11b, 12c) jointifs desdites plaques.

3. Panneau selon la revendication 2, caractérisé en ce que lesdits moyens (30, 30') de rigidification sont fixés à leurs extrémités dans des points (21a, 21b ; 21'a, 21'b) d'ancrage aménagés le long desdits éléments de support.

4. Panneau selon la revendication 3, caractérisé en ce que lesdits moyens de rigidification sont des tiges (30) de rigidification disposées entre lesdits bords mâles et femelles, lesdites tiges (30) de rigidification présentant une flexibilité suffisante pour être engagées par flexion élastique dans lesdits points (21a, 21b) d'ancrage.

5. Panneau selon la revendication 2, caractérisé en ce que lesdits moyens de rigidification sont des éléments linéaires (30') de rigidification présentant :
- une section conjuguée du profil des bords jointifs (11'a,12'b;11'b,12'c) desdites plaques de polystyrène extrudé,
- au moins une languette (34') de fixation à un élément (20'a,20'b) de support,
- une pluralité de pointes (32',33') aménagées sur chaque face desdits éléments linéaires (30'), destinées à pénétrer, par lesdits bords jointifs, dans la masse de deux plaques adjacentes (10'a,10'b;10'b,10'c) entre lesquelles sont disposés les éléments linéaires de rigidification.

6. Panneau selon l'une quelconque des revendications 1 à 5, caractérisé en ce que lesdits éléments (20'a,20'b) de support sont des cornières creuses à profil en P.

7. Panneau selon l'une quelconque des revendications 1 à 5, caractérisé en ce que lesdits éléments (20'a,20'b) de support sont des cornières creuses à profil en P.

8. Panneau selon l'une quelconque des revendications 1 à 7, caractérisé en ce qu'il est muni d'un moyen (40,40',40") de fixation à un élément porteur (50) comprenant une patte (41,41',41") de fixation audit élément porteur, et au moins une dent effilée (42a,42b,43a,43b;48a,48b,49) destinée à pénétrer, par un bord (12a), dans la masse d'une plaque (10a) d'extrémité dudit panneau.

9. Panneau selon la revendication 8, caractérisé en ce que ledit moyen de fixation comprend au moins deux dents effilées reliées par une plaquette (44) de raccordement susceptible de coopérer avec le profil d'un bord (12'a) de ladite plaque (10'a) d'extrémité lors de la pénétration desdites dents effilées.

10. Panneau selon la revendication 9, caractérisé en ce que ladite plaquette (44) de raccordement porte également au moins deux autres dents effilées (48a,48b,49), opposées auxdites dents effilées.

11. Panneau selon l'une des revendications 3 ou 4 et l'une des revendications 9 ou 10, caractérisé en ce que ladite plaquette (44) de raccordement porte un clips (45) de maintien desdites tiges (30) de rigidification.

12. Panneau selon l'une quelconque des revendications 8 à 11, caractérisé en ce que ladite patte (41',41") de fixation comporte un bord (41'a,41"a) replié à 90°.

13. Panneau selon l'une quelconque des revendications 8 à 11, caractérisé en ce que ladite patte (41',41") de fixation comporte au moins une languette pliable (49) à 90° portant un trou (50) de passage d'une tige (60) de suspension.

14. Panneau selon les revendications 12 et 13, caractérisé en ce que ledit bord replié (41'a,41"a) comporte également un trou (51) de passage de ladite tige (60) de suspension.

15. Panneau selon l'une des revendications 13 ou 14, caractérisé en ce que le moyen de fixation comporte un joint (70) de dilatation comprenant une plaque (71) de fixation à l'élément porteur (50), terminée à une extrémité par un embout (72) destiné à être introduit à l'intérieur d'une découpe (52) d'une languette (49) pliable de la patte (41') de fixation, de manière à maintenir suspendu ledit moyen (40') de fixation.

16. Panneau selon la revendication 15, caractérisé en ce que ladite plaque (71) de fixation présente un repli (76) portant des trous (73,74) de passage de la tige (60) de suspension.

## Patentansprüche

1. Paneel zur Herstellung von abgehängten Wänden, Trennoder Renovierungswänden, das aus zusammengesetzten Platten (10a, 10b, 10c; 10'a, 10'b, 10'c) aus einem Baustoff besteht und zwei Stützelemente (20a, 20b; 20'a, 20'b) umfaßt, die sich parallel über die gesamte Länge des Paneels erstrecken, wobei die an den Rändern aneinanderliegenden Platten aus Baustoff an den Stützelementen befestigt sind und sich in einem Stück über die gesamte Höhe des Paneels erstrecken, dadurch gekennzeichnet, daß die Platten aus extrudiertem Polystyrol bestehen und über männliche (11a, 11b; 11'a, 11'b) und weibliche Ränder (12b, 12c; 12'b, 12'c) ineinandergreifen und an ihren Rändern (11a, 12b, 11b, 12c) ohne Zwischenstück zu einem stabilen, leichten, mechanisch starren und wärmeisolierenden Paneel zusammengefügt werden.

2. Paneel nach Anspruch 1, dadurch gekennzeichnet, daß die ineinandergreifenden Platten, die an ihren Rändern zusammengefügt werden, an ihrer Verbindungsstelle durch Befestigungsmittel (40, 40', 40") und/oder Versteifungsmittel (30, 30') gehalten werden, die einen dem Profil der aneinanderliegenden Ränder (11a, 12b; 11b, 12c) der Platten entsprechenden Abschnitt aufweisen.

3. Paneel nach Anspruch 2, dadurch gekennzeichnet, daß die Versteifungsmittel (30, 30') an ihren Enden an Verankerungspunkten (21a, 21b; 21'a, 21'b) befestigt sind, die entlang der Stützelemente vorgesehen sind.

4. Paneel nach Anspruch 3, dadurch gekennzeichnet, daß die Versteifungsmittel Versteifungsstäbe (30) sind, die zwischen den männlichen und weiblichen Rändern angeordnet und ausreichend flexibel sind, um sich durch elastische Biegung in die Verankerungspunkte (21a, 21b) einfügen zu lassen.

5. Paneel nach Anspruch 2, dadurch gekennzeichnet, daß die Versteifungsmittel gradlinige Versteifungselemente (30') sind, die folgendes aufweisen:
- einen dem Profil der aneinanderliegenden Ränder (11'a, 12'b; 11'b, 12'c) der Platten aus extrudiertem Polystyrol entsprechenden Abschnitt,
- mindestens eine Zunge (34') zur Befestigung an einem Stützelement (20'a, 20'b),
- mehrere Spitzen (32', 33'), die an jeder Seite der gradlinigen Elemente (30') vorgesehen sind und über die aneinanderliegenden Ränder in das Material von zwei angrenzenden Platten (10'a, 10'b; 10'b, 10'c) eindringen, zwischen denen die gradlinigen Versteifungselemente angeordnet sind.

6. Paneel nach einem der Ansprüche 1 bis 5, dadurch gekennzeichnet, daß die Stützelemente (20'a, 20'b) hohle Winkel mit P-Profil sind.

7. Paneel nach einem der Ansprüche 1 bis 5, dadurch gekennzeichnet, daß die Stützelemente (20'a, 20'b) hohle Winkel mit P-Profil sind.

8. Paneel nach einem der Ansprüche 1 bis 7, dadurch gekennzeichnet, daß es mit einem Mittel (40, 40', 40") zur Befestigung an einem Tragelement (50) versehen ist, wobei das Mittel ein Befestigungsstück (41, 41', 41") zur Befestigung an dem Tragelement und mindestens einen spitz zulaufenden Zahn (42a, 42b, 43a, 43b; 48a, 48b, 49) aufweist, der über einen Rand (12a) in das Material einer Endplatte (10a) des Paneels eindringt.

9. Paneel nach Anspruch 8, dadurch gekennzeichnet, daß das Befestigungsmittel mindestens zwei spitz zulaufende Zähne aufweist, die durch ein Verbindungsplättchen (44) verbunden sind, das bei Eindringen der spitz zulaufenden Zähne mit dem Profil eines Rands (12'a) der Endplatte (10'a) des Paneels zusammenwirken kann.

10. Paneel nach Anspruch 9, dadurch gekennzeichnet, daß das Verbindungsplättchen (44) ebenfalls mindestens zwei weitere spitz zulaufende Zähne (48a, 48b, 49) trägt, die den spitz zulaufenden Zähnen gegenüberliegen.

11. Paneel nach einem der Ansprüche 3 oder 4 und einem der Ansprüche 8 oder 9, dadurch gekennzeichnet, daß das Verbindungsplättchen (44) einen Clip (45) zum Halten der Versteifungsstäbe (30) trägt.

12. Paneel nach einem der Ansprüche 8 bis 11, dadurch gekennzeichnet, daß das Befestigungsstück (41', 41") zur Befestigung eine um 90° gebogene Kante (41'a, 41"a) umfaßt.

13. Paneel nach einem der Ansprüche 8 bis 11, dadurch gekennzeichnet, daß das Befestigungsstück (41', 41") zur Befestigung mindestens eine um 90° biegsame Zunge (49) umfaßt, die ein Durchgangsloch (50) für ein Hängeeisen (60) aufweist.

14. Paneel nach einem der Ansprüche 12 und 13, dadurch gekennzeichnet, daß die gebogene Kante (41'a, 41"a) ebenfalls ein Durchgangsloch (51) für das Hängeeisen (60) aufweist.

15. Paneel nach einem der Ansprüche 13 oder 14, dadurch gekennzeichnet, daß das Befestigungsmittel eine Dehnungsfuge (70) mit einer Platte (71) zur Befestigung am Tragelement (50) aufweist, die an einem Ende mit einem Ansatz (72) endet, der ins Innere eines Ausschnitts (52) einer biegsamen Zunge (49) des Befestigungsstücks (41') zur Befestigung eingeführt wird, so daß das Befestigungsmittel (40') aufgehängt bleibt.

16. Paneel nach Anspruch 15, dadurch gekennzeichnet, daß die Platte (71) zur Befestigung ein Biegestück (76) mit Durchgangslöchern (73, 74) für das Hängeeisen (60) aufweist.

## Claims

1. A panel for building suspended walls or dividing partitions or for renovating premises, comprising an assembly of sheets (10a, 10b, 10c; 10'a, 10'b, 10'c) of a building material, said panel having two support elements (20a, 20b; 20'a, 20'b) extending parallel across the entire length of the panel, said sheets of building material being mounted edge to edge on said support elements and extending in a single block across the entire height of the panel, characterised in that said sheets are extruded polystyrene self-fit sheets having male (11a, 11b; 11'a, 11'b) and female edges (12b, 12c; 12'b, 12'c) assembled edge to edge (11a, 12b, 11b, 12c) without any intermediate connection, in order to form a solid panel that is light, mechanically rigid and provides heat insulation.

2. A panel as claimed in claim 1, characterised in that said self-fit sheets assembled edge to edge are retained at the join thereof by fixing means (40, 40', 40") and/or stiffening means (30, 30') having a cross-section matching the profile of the contiguous edges (11a, 12b; 11b, 12c) of said sheets.

3. A panel as claimed in claim 2,characterised in that said stiffening means (30, 30') are fixed by their ends in anchoring points (21a, 21b; 21'a, 21'b) arranged along said support elements.

4. A panel as claimed in claim 3, characterised in that said stiffening means are stiffening rods (30) arranged between said male and female edges, said stiffening rods (30) being sufficiently flexible to be located in said anchoring points (21a, 21b) by means of an elastic bending action.

5. A panel as claimed in claim 2, characterised in that said stiffening means are linear stiffening elements (30') having:
- a cross-section matching the profile of the contiguous edges (11'a, 12'b; 11'b, 12'c) of said extruded polystyrene sheets;
- at least one tongue (34') for attaching to a support element (20'a, 20'b);
- a plurality of pins (32', 33') arranged on each face of said linear elements (30') designed to be inserted from said contiguous edges into the body of two adjacent sheets (10'a, 10'b; 10'b, 10'c) between which the linear stiffening elements are arranged.

6. A panel as claimed in any one of claims 1 to 5, characterised in that said support elements (20'a, 20'b) are hollow angled members with a P-shaped section.

7. A panel as claimed in any one of claims 1 to 5, characterised in that said support elements (20'a, 20'b) are hollow angled members with a P-shaped section.

8. A panel as claimed in any one of claims 1 to 7, characterised in that it has a means (40, 40', 40") for fixing to a bearing element (50) having a foot (41, 41', 41") which is fixed to said bearing element and at least one tapered tooth (42a, 42b, 43a, 43b; 48a, 48b, 49) designed to be inserted from an edge (12a) into the body of an end-sheet (10a) of said panel.

9. A panel as claimed in claim 8, characterised in that said fixing means has at least two tapered teeth linked by a jointing plate (44) designed to co-operate with the section of an edge (12'a) of said end-sheet (10'a) once said tapered teeth are inserted.

10. A panel as claimed in claim 9, characterised in that said jointing plate (44) also has at least two other tapered teeth (48a, 48b, 49) opposite said tapered teeth.

11. A panel as claimed in one of claims 3 or 4 and one of claims 9 or 10, characterised in that said jointing plate (44) bears a retaining clip (45) for said stiffening rods (30).

12. A panel as claimed in any one of claims 8 to 11, characterised in that said fixing foot (41', 41") has an edge (41'a, 41"a) folded back by 90°.

13. A panel as claimed in any one of claims 8 to 11, characterised in that said fixing foot (41', 41") has at least one tongue (49) which can be folded by 90° and has an orifice (50) through which a suspension rod (60) is inserted.

14. A panel as claimed in one of claims 12 and 13, characterised in that said folded-back edge (41'a, 41"a) also has an orifice (51) through which said suspension rod (60) is inserted.

15. A panel as claimed in one of claims 13 or 14, characterised in that the fixing means has an expansion joint (70) comprising a plate (71) for fixing to the bearing element (50), terminating at one end with an endpiece (72) designed to be inserted in a cut-out section (52) of a fold-out tongue (49) of the fixing foot (41') so as to maintain said fixing means (40') suspended.

16. A panel as claimed in claim 15, characterised in that said fixing plate (71) has a lap (76) having orifices (73, 74) through which the suspension rod (60) are inserted.
